# EUROPÄISCHE PATENTSCHRIFT

(11) **EP 0 144 906 B1**
(45) Veröffentlichungstag und Bekanntmachung des Hinweises auf die Patenterteilung: **02.03.1988**
(21) Anmeldenummer: 84114372.0
(22) Anmeldetag: 28.11.1984
(51) Int. Cl.: B65D 5/52

(54) **Displayständer aus Pappe**
Carton display support
Présentoir en carton

(30) Priorität: 02.12.1983 DE 3343741
(43) Veröffentlichungstag der Anmeldung: 19.06.1985
(73) Patentinhaber: Matheus Müller GmbH, D-6228 Eltville (DE)
(72) Erfinder: Carstens, Bernt, D-6730 Neustadt 21 (DE)
(74) Vertreter: Patentanwälte Möll und Bitterich

(56) Entgegenhaltungen:
- US-A- 2 229 257
- US-A- 2 713 984
- US-A- 2 745 617

## Beschreibung

Die Erfindung betrifft einen Displayständer aus zugeschnittener, gefalteter und zu einem quaderförmigen Karton verklebter Wellpappe oder Hartpappe mit gesondertem Deckel für Waren, die im Inneren des Kartons, auf einem Bodentray stehend und mit einem Deckeltray zusammengeschnürt, lager- und transportierbar und zur verkaufsgerechten Darbietung auf der Oberseite des Kartons frei zugänglich aufstellbar sind.

Displayständer, die gleichzeitig zum Lagern und Transportieren von Waren sowie zum anschließenden verkaufsgerechten Darbieten derselben dienen, sind allgemein bekannt und gebräuchlich. So zeigt beispielsweise das DE-GM 79 01 841 einen aus Faltmaterial hergestellten Bodenaufsteller mit einem rohrförmigen Fuß und einem an seiner Oberkante angelenkten Behälter für Waren. Für den Transport wird der Fuß, gegebenenfalls auch der Behälter flach zusammengefaltet. Zum Aufstellen wird der Fuß zunächst rohrförmig aufgefaltet. Gleichzeitig wird Druck auf die Materialteile zwischen drei parallelen Faltlinien ausgeübt, wodurch sich diese Wandteile nach innen falten, sich dort aneinander anlegen und dadurch einen den aufgefalteten Fuß stabilisierenden Umfangsflansch bilden. Zur Unterstützung des Auffaltvorgangs und der Stabilität kann auch ein Gummiband vorgesehen werden, welches die Wandteile nach innen zieht.

Displayständer werden in erster Linie eingesetzt, um die Aufmerksamkeit des Käufers im Laden auf solche Waren zu lenken, die nicht in den üblichen Verkaufsregalen aufgestellt werden, sondern als Sonderverkaufseinheit vornehmlich in Kassennähe plaziert sind. Diese Displayständer werden vom Händler an ihren endgültigen Aufstellungsort gebracht, dort von ihrer ausschließlich für den Transport gedachten Umhüllung befreit und gegebenenfalls aufgefaltet. Die Waren müssen dann in eine verkaufsgerechte Lage gebracht werden, wenn sie nicht schon von Seiten des Herstellers entsprechend vorbereitet geliefert wurden.

Von erheblicher Bedeutung ist, daß das Beseitigen der für den Transport gedachten Umhüllungen schnell geht und daß der Displayständer möglichst wenig Platz wegnimmt. Anderenfalls besteht die Gefahr, daß der Händler den Displayständer mitsamt den Waren in eine abgelegene Ecke des Verkaufslokals stellt, wo die Ware naturgemäß nicht auffällt und deshalb wenig gekauft wird, oder daß er die Waren aus dem Displayständer entnimmt und sie in eines der üblichen Verkaufsregale stellt, wo sie naturgemäß ebenfalls weniger auffallen und weniger zum Kauf anregen.

Eine weitere wichtige Eigenschaft ist, daß das Gewicht der transportfähigen Einheit nicht zu groß wird, so daß auch weibliches Ladenpersonal den gefüllten Displayständer an den Aufstellungsort transportieren kann, daß aber andererseits auch die Ware in der richtigen, zum Kauf anreizenden Griffhöhe plaziert werden kann.

Der vorliegenden Erfindung liegt deshalb die Aufgabe zugrunde, einen Displayständer der eingangs genannten Art anzugeben, der einfach herzustellen ist, während des Transports und der Lagerung die Waren gegen Beschädigungen schützt und in mehreren Einheiten ohne auszufüllenden Hohlraum übereinander stapelbar ist, der mit wenigen Handgriffen von möglichst geringen, für die eigentliche Warendarbietung unnötigen Verpackungsteilen befreit werden kann und der es erlaubt, die Waren mit einem Handgriff aus der Position für Lagerung und Transport in eine verkaufsgerechte Position zu bringen.

Diese Aufgabe wird dadurch gelöst, daß der Karton ein glattes Unterteil besitzt, in dem die Waren mit wenig seitlichem Spiel zwischen Seitenwänden und Bodentray lagerbar sind, daß im Bereich der Seitenkanten je zwei V-förmige Ausschnitte ausgeschnitten sind, so daß ein erster Abschnitt der Seitenwände zunächst schräg nach innen und ein zweiter, oben anschließender Abschnitt etwa waagerecht nach außen knickbar sind, daß ein Oberabschnitt mit glatten Flächen anschließend an den zweiten Abschnitt vorhanden ist, daß an Vorder- und Hinterfläche des Oberabschnittes je ein Kunststoffhalter mit nach innen gerichteten Haltefingern und einer nach unten gerichteten Schutzfläche durch einen Schlitz im Bereich der Knicklinie zwischen zweitem Abschnitt und Oberabschnitt gesteckt ist, daß im ersten, schräg nach innen geknickten Abschnitt unter den Schutzflächen je eine Öse eingeschnitten ist, daß in diese Ösen je ein Gummiring eingehängt ist, der hinter der Schutzfläche und auf der Außenseite des Oberabschnitts nach oben geführt und in eine Haltezunge der Kunststoffhalter eingehängt ist, daß die Unterkante des Deckels im Bereich des nach innen geknickten ersten Abschnitts endet und daß bei Lagerung und Transport der Deckel direkt auf einem Deckeltray aufliegt.

Damit ergeben sich die Vorteile, daß der Displayständer während Lagerung und Transport ein im wesentlichen quaderförmiges Gebilde mit glatten Seitenflächen darstellt, das optimal kompakt gestapelt werden kann, daß die Abmessungen an die jeweilige Ware leicht angepaßt werden können, daß nach Abnehmen des Deckels die Verschnürung, die die Waren zwischen dem Bodentray und dem Deckeltray zusammenhält, mit einem Handgriff zu fassen und mitsamt der Ware je nach Warenschichten einfach oder mehrfach aus dem Inneren des Kartons nach oben ziehbar ist, daß beim Hochziehen der Wareneinheit die nach innen geknickten und unter der Wirkung der Gummiringe stehenden Abschnitte federnd ausweichen, um dann, wenn der Bodentray die Engstelle überwunden hat, sofort wieder federnd ihre ursprüngliche Form anzunehmen, daß die Haltefinger der Kunststoffhalter in den Bodentray eingreifen und so verhindern, daß die noch zusammengeschnürte Wareneinheit aus dem Displayständer ganz herausgezogen werden kann und daß der Bodentray mit den auf ihm stehenden Waren auf dem zweiten, etwa waagerecht nach außen geknickten Abschnitt eine sichere Standfläche findet.

Das Display ist in seiner Höhe so konstruiert, daß bei Lagerung und Transport der Deckel direkt auf einem Deckeltray der inneren Wareneinheiten aufliegt. Dadurch wird erreicht, daß beim Übereinanderstapeln mehrerer Displayständer das Gewicht der oberen Displayständer nicht vom Karton, sondern von den Waren aufgenommen wird. Dies ist besonders dann von Vorteil, wenn die Waren, welche beispielsweise Weinflaschen sein können, erheblich mehr Gewicht zu tragen im Stande sind als die Pappe des Kartons.

Gemäß einer Weiterbildung der Erfindung sind Karton und Deckel bei Lagerung und Transport mit einer Schrumpffolie umhüllt. Hier dient die Unterkante des Deckels als Führung für das üblicherweise vom Ladenpersonal beim Beseitigen von Umhüllungen verwendete Messer. Dadurch, daß die Unterkante im Bereich der nach innen geknickten Abschnitte der Seitenwände liegt, wird beim Aufschneiden der Schrumpffolie der Karton selbst nicht beschädigt. Gleichzeitig wird durch die Schutzflächen an den Kunststoffhaltern eine Beschädigung der Gummiringe verhindert. Die Schutzflächen haben im übrigen noch den weiteren Zweck, die in die Wellpappe im Bereich des ersten, nach innen geknickten Abschnitts eingeschnittenen Halteösen für die Gummiringe davor zu schützen, daß sie unter dem Zug des Gummirings hochknicken oder ausreißen.

Die Zeichnung zeigt in perspektivischer Darstellung einen Displayständer aus zugeschnittener, gefalteter und zu einem quaderförmigen Karton mit Deckel verklebter Pappe.

Der Displayständer 1 besitzt ein glattes Unterteil 3, das durchsichtig dargestellt ist, um die Anordnung der Waren 19 im Inneren des Displayständers 1 erkennen zu können.

Bei Transport und Lagerung ist die Oberseite des Displayständers 1 mit einem Deckel 2 verschlossen, der mit strichpunktierten Linien ebenfalls durchsichtig dargestellt ist, um die besondere Ausgestaltung des Displayständers besser erkennen zu können.

Das Unterteil 3 des Displayständers 1 besitzt Quaderform mit glatten Seitenwänden. Oberhalb einer waagerecht umlaufenden Knicklinie 7 sind im Bereich der Seitenkanten 4 zwei V-förmige, direkt aneinander anschließende Ausschnitte 5, 6 vorgesehen. Diese Ausschnitte 5, 6 ermöglichen es, einen ersten Abschnitt 8 der Seitenwände schräg nach innen und einen zweiten Abschnitt 9 etwa waagerecht nach außen zu knicken. Dieser zweite Abschnitt 9 bildet eine umlaufende tischartige Fläche, auf der später die Waren in der verkaufsgerechten Position abstellbar sind.

Ein Oberabschnitt 10 schließt sich direkt an den zweiten, etwa waagerecht nach außen geknickten Abschnitt 9 an, dessen Querschnitt und Seitenflächen dem Unterteil 3 entsprechen.

An Voder- und Hinterwand des Oberabschnitts 10 erkennt man je einen Kunststoffhalter 12, der durch einen Schlitz 11 in der Knicklinie zwischen zweitem Abschnitt 9 und Oberabschnitt 10 hindurchgesteckt ist.

Der Kunststoffhalter 12 besitzt an seiner Oberseite nach innen weisende Haltefinger 13 und eine Haltenase 15. An seiner Unterseite erkennt man eine Schutzfläche 18. Der Kunststoffhalter 12 wird mit Hilfe eines Gummirings 16 gehalten, der in die Haltezunge 15 eingehängt ist, auf der Außenseite des Oberabschnitts 10 nach unten geführt und hinter der Schutzfläche 18 in eine Öse 17 eingehängt ist.

Diese Öse 17 ist in den ersten, nach innen geknickten Abschnitt 8 der Seitenwände eingeschnitten, wobei die Schnittführung so gewählt ist, daß beim Einknicken des ersten Abschnitts 8 schräg nach innen die Unterseite der Öse 17 frei kommt, um das Einhängen des Gummirings 16 zu erleichtern.

Wie man aus der Zeichnung ferner erkennt, ist die Schutzfläche 18 des Kunststoffhalters 12 so ausgebildet, daß sie nicht nur den Gummiring 16 vorne abdeckt, sondern gleichzeitig auch die Öse 17 festhält, so daß diese unter der Wirkung des Gummirings 16 bei längerer Lagerung nicht nach oben ausknicken oder ausreißen kann.

In dem durchsichtig dargestellten Unterteil 3 des Displayständers 1 erkennt man die Waren 19, wobei es sich hier um Weinflaschen handelt. Diese Flaschen 19 stehen auf einem Bodentray 20. Auf den Waren liegt ein Deckeltray 21. Bodentray 20 und Deckeltray 21 sind so ausgebildet, daß die Flaschen 19 unter der Wirkung des Schnürbandes 22 sicher gehalten werden.

Zur Erhöhung der Übersichtlichkeit ist in der Zeichnung nicht dargestellt, daß eine zweite Einheit von Flaschen 19 auf der dargestellten Einheit steht. Die Höhe des Displayständers 1 ist dabei so gewählt, daß der Deckeltray der nicht dargestellten Flascheneinheit geringfügig über den Oberabschnitt 10 übersteht, so daß der aufgesetzte Deckel 2 auf dem obersten Deckeltray aufliegt. Dadurch wird das Gewicht weiterer Displayständer, die bei Transport und Lagerung übereinander gestapelt werden, direkt über die Flaschen 19 abgetragen. Glasflaschen haben eine erheblich höhere Festigkeit als die Pappe des Displayständers 1.

Der Bodentray 20 ist mit wenig seitlichem Spiel im Displayständer 1 geführt. Der Querschnitt des Deckeltrays 21 ist so gewählt, daß er ebenfalls mit wenig Spiel durch die Verengung im Bereich der nach innen geknickten Abschnitte 8, 9 der Seitenwände hindurchpaßt.

Um die Flaschen 19 in die verkaufsgerechte Position zu bringen, ergreift das Ladenpersonal die Verschnürung 22 - geführt durch entsprechenden Aufdruck auf dem Deckeltray 21 - und zieht Bodentray 20, Deckeltray 21 sowie die dazwischen sich befindenden Flaschen 19 nach oben. Dabei weichen die nach innen geknickten Abschnitte 8, 9 der Seitenwände federnd nach außen, wobei die Gummiringe 16 gespannt werden. Die Haltefinger 13 der Kunststoffhalter 12 erfassen die Oberkante des Bodentrays 20 und verhindern so, daß die Wareneinheit völlig aus dem Displayständer 1 herausgehoben wird. Sobald die Wareneinheit wieder abgesenkt wird, nehmen die Abschnitte 8, 9 unter dem Zug der Gummiringe 16 ihre ursprüngliche Lage wieder ein, so daß der Bodentray 20 auf dem etwa waagerecht nach außen geknickten Abschnitt 9 sicher aufsteht. Nach Durchschneiden der Verschnürung 22 kann der Deckeltray 21 abgenommen werden, worauf die Flaschen 19 in verkaufsgerechter Lage frei stehen.

Flache U-förmige Ausschnitte 25 im Bereich des Oberabschnitts 10 sorgen dafür, daß die Kunststoffhalter 12 so weit abgesenkt sind, daß die Haltezungen 15 nicht den Deckel 2 durchbohren können. Ferner ermöglichen es diese U-förmigen Ausschnitte 25, daß nach dem Verkauf der Flaschen 19 der leere Bodentray 20 gefaßt und beseitigt werden kann.

Wie die Zeichnung ferner zeigt, ist zwischen der Knicklinie 7 und der Unterkante des Deckels 2 ein Abstand a eingehalten. Dieser Abschnitt a ist so gewählt, daß beim Aufschneiden der bei Lagerung und Transport vorgesehenen Schrumpffolie die Pappe, aus der der Displayständer 1 hergestellt ist, durch das Messer nicht beschädigt wird. Man erkennt ferner, daß die Schutzflächen 18 der Kunststoffhalter 12 auch die Gummiringe 16 gegen eine Beschädigung durch das Messer schützen.

In diesen Schutzflächen 18 sind noch zwei nach unten gehende Einkerbungen 24 erkennbar. Wird der Warentray 19, 20, 21, 22 an der Verschnürung 22 mit zuviel Energie nach oben gerissen, haben die Kunststoffhalter 12 über den Trayanschlag an die Finger 13 das Bestreben, das Gummiband 16 übermäßig zu längen ; im Extremfall könnten sie sogar aus dem Schlitz 11 ganz herausgleiten. Dies wird verhindert durch das automatische Verhaken des Gummibandes 16 in den erwähnten Einkerbungen 24, wodurch es verkürzt und um den Oberabschnitt 10 geschnürt wird und damit nur noch einen Bruchteil der ursprünglichen Dehnbarkeit besitzt.

Um zu verhindern, daß beim Hochziehen der untersten Wareneinheit der leichte Displayständer 1 ebenfalls hochgehoben wird, sind am Boden seitliche Laschen 23 vorgesehen, auf die das Ladenpersonal seinen Fuß stellen kann.

Bei der Entwicklung des Displayständers 1 war auch versucht worden, die federnde Einknickung im Bereich der Abschnitte 8, 9 durch ein in den Einschnitt gelegtes umlaufendes Gummiband zu erreichen. Diese Lösung hatte jedoch den Nachteil, daß die Ecken des Bodentrays 20 sich beim Hochziehen der Flaschen 19 in dem Gummiband verfingen. Für den Fall jedoch, daß ein Bodentray mit abgeschrägten Kanten verwenden werden kann, wäre auch eine solche Lösung einsetzbar.

## Patentansprüche

1. Displayständer aus zugeschnittener, gefalteter und zu einem quaderförmigen Karton (1) verklebter Pappe mit gesonderten Deckel (2) für Waren, die im Inneren des Kartons, auf einem Bodentray (20) stehend und mit einem Deckeltray (21) zusammengeschnürt, lager- und transportierbar und zur verkaufsgerechten Darbietung auf der Oberseite des Kartons frei zugänglich aufstellbar sind, dadurch gekennzeichnet, daß der Karton (1) ein glattes Unterteil (3) besitzt. in dem die Waren (19) mit wenig seitlichem Spiel zwischen Seitenwänden und Bodentray (20) lagerbar sind, daß im Bereich der Seitenkanten (4) je zwei gegeneinander gerichtete V-förmige Ausschnitte (5, 6) ausgeschnitten sind, so daß ein erster Abschnitt (8) der Seitenwände zunächst schräg nach innen und ein zweiter, oben anschließender Abschnitt (9) etwa waagerecht nach außen knickbar sind, daß ein Oberabschnitt (10) mit glatten Flächen anschließend an den zweiten Abschnitt (9) vorhanden ist, daß an Vorder- und Hinterfläche des Oberabschnitts (10) je ein Kunststoffhalter (12) mit nach innen gerichteten Haltefingern (13) und einer nach unten gerichteten Schutzfläche (18) durch einen Schlitz (11) im Bereich der Knicklinie zwischen zweitem Abschnitt (9) und Oberabschnitt (10) gesteckt ist, daß im ersten, schräg nach innen geknickten Abschnitt (8) unter den Schutzflächen (18) je eine Öse (17) eingeschnitten ist, daß in diese Ösen (17) je ein Gummiring (16) eingehängt ist, der hinter der Schutzfläche (18) und auf der Außenseite des Oberabschnitts (10) nach oben geführt und in eine Haltezunge (15) der Kunststoffhalter (12) eingehängt ist, daß die Unterkante (24) des Deckels (2) im Bereich des nach innen geknickten ersten Abschnitts (8) endet, und daß bei Lagerung und Transport der Deckel (2) direkt auf einem Deckeltray (21) aufliegt.

2. Displayständer nach Anspruch 1, dadurch gekennzeichnet, daß bei Lagerung und Transport Karton (3) und Deckel (2) mit einer Schrumpffolie umhüllt sind.

3. Displayständer nach Anspruch 1, dadurch gekennzeichnet, daß der freie Querschnitt im Bereich der nach innen geknickten Abschnitte (8, 9) etwa der Fläche eines Deckelstrays (21) entspricht.

4. Displayständer nach Anspruch 1, dadurch gekennzeichnet, daß an der Oberseite des Oberabschnitts (10) und an der Oberseite des Bodentrays (20) flache, U-förmige Ausschnitte (25) vorgesehen sind.

5. Displayständer nach Anspruch 4, dadurch gekennzeichnet, daß die Höhe des Materials im Bereich der U-förmigen Ausschnitte (25) bei Oberabschnitt (10) und Bodentray (20) etwa gleich ist.

6. Displayständer nach Anspruch 1, dadurch gekennzeichnet, daß am Boden des Kartons (3) eine Lasche (23) angeformt ist.

7. Displayständer nach Anspruch 1, dadurch gekennzeichnet, daß in den Schutzflächen (18) der Kunststoffhalter (12) Einkerbungen (24) im Bereich des Gummirings (16) vorgesehen sind.

## Claims

1. A display stand made of cardboard, which has been cut to size, folded and glued to form a parallelepipedal carton (1), with a separate cover (2) for goods standing on a base tray (20) and bound together with a cover tray (21), which are storable and portable inside the carton and which can be displayed in a readily accessible manner for presentation ready for sale on the top of the carton, characterised in that the carton (1) has a smooth lower part (3) in which the articles (19) can be stored with slight lateral clearance between the side walls and the base tray (20), in that two V-shaped openings (5, 6) directed towards one another are cut out in the vicinity of each of the lateral edges (4) so that a first portion (8) of the side walls can be initially folded obliquely inwards and a second, upwardly adjoining portion (9) can be folded approximately horizontally outwards, in that an upper portion (10) with smooth surfaces is provided adjoining the second portion (9), in that on the front and rear surfaces of the top portion (10) a respective plastics holder (12) with inwardly directed retaining fingers (13) and a downwardly directed protecting surface (18) is inserted through a slot (11) in the vicinity of the fold line between the second portion (9) and the top portion (10), in that a respective tab (17) is cut into the first portion (8), which is folded obliquely inwards, below the protecting surfaces (18), in that a respective rubber ring (16) is hooked on to each tab (17), is guided upwards behind the protecting surface (18) and on the outside of the top portion (10) and is hooked on to a retaining tongue (15) of the plastics holder (12), in that the lower edge (24) of the cover (2) terminates in the vicinity of the inwardly folded first portion (8) and in that, whilst in storage and transit, the cover (2) rests directly on a cover tray (21).

2. A display stand according to Claim 1, characterised in that the carton (3) and cover (2) are wrapped in a shrink film whilst in storage and transit.

3. A display stand according to Claim 1, characterised in that the free cross-section in the vicinity of the inwardly folded portions (8, 9) corresponds substantially to the area of one cover tray (21).

4. A display stand according to Claim 1, characterised in that U-shaped recesses (25) are provided on the upper side of the upper portion (10) and on the upper side of the base tray (20).

5. A display stand according to Claim 4, characterised in that the height of the material in the vicinity of the U-shaped recesses (25) is approximately the same at the upper portion (10) and base tray (20).

6. A display stand according to Claim 1, characterised in that a flap (23) is formed at the base of the carton (3).

7. A display stand according to Claim 1, characterised in that notches (24) are provided in the protecting surfaces (18) of the plastics holders (12) in the vicinity of the rubber ring (16).

## Revendications

1. Présentoir en carton découpé, plié et collé de manière à former une boîte rectangulaire (1) munie d'un couvercle séparé (2), destiné à des marchandises qui peuvent être installées à l'intérieur du carton en étant posées sur un plateau de fond (20) et fixées ensemble par un plateau de couvercle (21), étant ainsi entreposables et transportables, et qui peuvent être installées en libre accès sur le dessus de la boite afin d'être présentées à la vente, caractérisé en ce que la boîte (1) possède une partie inférieure (3) à surfaces planes, dans laquelle les marchandises (19) peuvent être entreposées avec peu de jeu latéral entre des parois latérales et le plateau de fond (20), en ce que deux découpes (5, 6) en forme de V orientées en sens opposés sont à chaque fois découpées dans la zone des bords latéraux (4), de telle sorte qu'une première partie (8) des parois latérales peut être infléchie obliquement vers l'intérieur, tandis qu'une deuxième partie (9) consécutive au-dessus de la première peut être infléchie approximativement horizontalement vers l'extérieur, en ce qu'il est prévu une partie supérieure (10) à surfaces lisses, consécutive à la deuxième partie (9), en ce qu'un élément de retenue en matière plastique (12), muni de doigts de retenue dirigés vers l'intérieur (13) et d'une face de protection dirigée vers le bas (18), est prévu sur la face avant de même que sur la face arrière de la partie supérieure (10), élément qui est inséré dans une fente (11) dans la zone de la ligne d'inflexion entre la deuxième partie (9) et la partie supérieure (10), en ce qu'un oeillet (17) est à chaque fois évidé dans la première partie (8) infléchie obliquement vers l'intérieur, sous la face de protection (18), en ce qu'un anneau en caoutchouc (16) est accroché dans chacun de ces oeillets (17), anneau qui est guidé vers le haut derrière la face de protection (18) et sur le côté extérieur de la partie supérieure (10) et est accroché à une languette de retenue (15) de l'élément de retenue en matière plastique (12), en ce que le bord inférieur (24) du couvercle (2) se termine dans la zone de la première partie (8) infléchie vers l'intérieur et en ce que lors de l'entreposage et du transport le couvercle (2) repose directement sur un plateau de couvercle (21).

2. Présentoir selon la revendication 1, caractérisé en ce que lors de l'entreposage et du transport, la boîte (3) et le couvercle (2) sont enrobés d'un film rétractable.

3. Présentoir selon la revendication 1, caractérisé en ce que la section libre dans la zone des parties infléchies vers l'intérieur (8, 9) est approximativement égale à la surface du plateau de couvercle (21).

4. Présentoir selon la revendication 1, caractérisé en ce qu'il est prévu sur le côté supérieur de la partie supérieure (10) et sur le côté supérieur du plateau de fond (20) des découpes plates (25) en forme de U.

5. Présentoir selon la revendication 4, caractérisé en ce que la hauteur de matière dans la zone des découpes (25) en forme de U est approximativement la même pour la partie supérieure (10) et pour le plateau de fond (20).

6. Présentoir selon la revendication 1, caractérisé en ce qu'une patte (23) est formée sur le fond de la boîte (3).

7. Présentoir selon la revendication 1, caractérisé en ce qu'il est prévu, dans les faces de protection (18) des éléments de retenue en matière plastique (12), des entailles (24) dans la zone de l'anneau en caoutchouc (16).
